# FASCICULE DE BREVET EUROPEEN

(11) **EP 1 496 010 B1**
(45) Date de publication et mention de la délivrance du brevet: **19.07.2006**
(21) Numéro de dépôt: 04102851.5
(22) Date de dépôt: 21.06.2004
(51) Int. Cl.: B67B 7/04

(54) **Tire-bouchon automatique**
Automatischer Korkenzieher
Automatic corkscrew

(30) Priorité: 08.07.2003 FR 0350306
(43) Date de publication de la demande: 12.01.2005
(73) Titulaire: Lenoir, Colette, 83440 Montauroux (FR)
(72) Inventeur: Lenoir, Colette, 83440 Montauroux (FR)
(74) Mandataire: Hautier, Jean-Louis

(56) Documents cités:
- FR-A- 2 608 143
- FR-A- 2 683 216
- US-A- 5 372 054
- US-B1- 6 321 620

## Description

La présente invention concerne un tire-bouchon automatique destiné à être placé sur le goulot d'une bouteille et adapté pour effectuer automatiquement l'extraction du bouchon par vissage dans ce dernier, d'une vrille entraînée en rotation par un moteur électrique, et l'éjection dudit bouchon par dévissage de la vrille par rapport à ce bouchon.

Le document FR-A-2.608.143 présente un tire-bouchon de ce type selon le préambule de la revendication 1. Ce tire-bouchon dispose d'un organe d'appui sur le bouchon qui ne coopère pas avec la surface du bouchon selon l'axe de la vrille.

Un tire-bouchon automatique de ce type a aussi été décrit dans le brevet français FR-A-2 693 449. L'appareil décrit dans ce brevet comprend un logement cylindrique ouvert sur sa face destinée à être placée sur le goulot de la bouteille, dans lequel peut s'engager la vrille. Ce logement est apte à recevoir le bouchon lors de son extraction. Le moteur électrique est monté dans un compartiment extérieur audit logement, de telle sorte que la vrille portée par ce moteur soit située dans l'axe de ce logement et que le moteur puisse se déplacer entre une première butée constituée par une extrémité du compartiment opposée à ladite face destinée à être placée sur le goulot de la bouteille et une seconde butée constituée par l'extrémité dudit logement opposé à ladite face.

Par ailleurs, des moyens de commutation sont prévus pour commander automatiquement la mise en route du moteur, sa rotation dans un sens inverse pour éjecter le bouchon et l'arrêt du moteur.

Ces moyens de commutation comprennent des interrupteurs qui sont commandés par contact avec le goulot ou par contact direct avec le bouchon suivant la phase de fonctionnement du tire-bouchon automatique.

L'expérience a montré que l'appareil ci-dessus présentait des inconvénients.

Un premier inconvénient tient au fait que la vrille n'est pas guidée en rotation entre son extrémité libre et le moteur électrique.

Du fait de sa longueur et de sa flexibilité, cette vrille risque ainsi de mal s'engager dans le bouchon, ce qui peut entraîner la destruction de ce bouchon ou empêcher son extraction.

Par ailleurs, le bouchon du fait de ses propriétés élastiques et relative fragilité, ne constitue pas un organe fiable pour actionner les interrupteurs.

Le but de la présente invention est de remédier aux inconvénients de l'appareil précité, notamment en assurant un guidage efficace de la vrille et en créant des moyens de commande des interrupteurs qui soient extrêmement fiables.

Suivant l'invention, le tire-bouchon du type décrit ci-dessus est caractérisé en ce que ledit logement cylindrique contient un organe formant pousseur, mobile axialement à l'intérieur dudit logement en même temps que le bouchon et prenant appui sur le bouchon lors de son éjection, la face dudit organe pousseur opposée à sa face d'appui sur le bouchon étant apte à coopérer avec lesdits moyens de commutation pour commander le fonctionnement du moteur électrique.

Grâce à la matière rigide qui compose l'organe pousseur, celui-ci est apte à actionner les interrupteurs d'une manière fiable, rendant ainsi le fonctionnement de l'appareil particulièrement sûr.

De préférence, l'organe pousseur est traversé axialement par la vrille par un passage hélicoïdal complémentaire à la forme hélicoïdale de la vrille, de sorte que la rotation de cette vrille déplace ledit organe pousseur.

Cet organe pousseur permet également de guider axialement la vrille ce qui garantit que cette dernière s'engage rigoureusement dans l'axe du bouchon en assurant ainsi une extraction de ce bouchon dans les conditions optimales.

De préférence, le déplacement de l'organe pousseur est guidé par des nervures agencées sur la face latérale interne du logement cylindrique, ces nervures étant engagées dans des encoches pratiquées sur la périphérie de l'organe pousseur.

Ces nervures viennent également en prise avec le bouchon, lors de son extraction, en empêchant la rotation de celui-ci, ce qui garantit également de bonnes conditions d'extraction.

Selon une autre particularité de l'invention, le logement cylindrique est prolongé vers l'extérieur par une jupe de section plus large que celle dudit logement qui est destinée à venir coiffer le goulot de la bouteille, une bague élastique étant montée à l'intérieur de cette jupe, à proximité de l'entrée du logement, cette bague étant apte à venir en contact avec le goulot de la bouteille, cette bague coopérant avec deux interrupteurs de commande du fonctionnement du moteur électrique.

D'autres particularités et avantages de l'invention apparaîtront encore dans la description qui suit.

Aux dessins annexés, donnés à titre d'exemples non limitatifs :
- la figure 1 est une vue en élévation d'un tire-bouchon automatique selon l'invention et de la partie supérieure d'une bouteille,
- la figure 2 est une vue en coupe longitudinale de la partie du tire-bouchon automatique comportant le logement destiné à recevoir le bouchon,
- la figure 3 est une vue en coupe selon le plan III - III de la figure 2,
- la figure 4 est une vue en coupe longitudinale du tire-bouchon engagé sur le goulot d'une bouteille,
- les figures 5 à 7 sont des vues analogues à la figure 4, illustrant la phase de vissage de la vrille dans le bouchon,
- les figures 8 et 9 sont des vues analogues aux figures 4 à 7, illustrant la phase d'extraction du bouchon,
- les figures 10 à 12 sont des vues analogues aux figures 4 à 9, illustrant la phase d'éjection du bouchon.

Les figures annexées représentent un tire-bouchon automatique destiné à être placé sur le goulot 1 d'une bouteille 2 et adapté pour effectuer automatiquement l'extraction du bouchon 3 par vissage dans ce dernier, d'une vrille 4 entraînée en rotation par un moteur électrique 5, et l'éjection dudit bouchon 3 par dévissage de la vrille 4 par rapport à ce bouchon 3.

Le tire-bouchon automatique comprend un logement cylindrique 6 (voir notamment les figures 2 et 4) ouvert sur sa face destinée à être placée sur le goulot 1 de la bouteille 2, dans lequel peut s'engager la vrille 4. Ce logement 6 est apte à recevoir le bouchon 3 (voir figures 8 et 9) lors de son extraction.

Le moteur électrique 5 est monté dans un compartiment 7 extérieur au logement 6, de telle sorte que la vrille 4 portée par ce moteur 5 soit située dans l'axe du logement 6 et que le moteur 5 puisse se déplacer entre une première butée 8 (voir figures 4 et 5) constituée par une extrémité du compartiment 7 opposée à la face 9 destinée à être placée sur le goulot 1 de la bouteille 2 et une seconde butée 10 (voir figures 7, 8 et 9) constituée par l'extrémité du logement 6 opposé à la face 9.

Par ailleurs, des interrupteurs 11, 12, 13, 14 situés à l'extérieur du logement 6 sont prévus pour commander automatiquement la mise en route du moteur 5, sa rotation dans un sens pour extraire le bouchon 3, sa rotation dans un sens inverse pour éjecter le bouchon 3 et l'arrêt du moteur 5.

Conformément à l'invention, le logement cylindrique 6 contient un organe rigide 15, par exemple en aluminium ou autre matériau rigide formant pousseur mobile axialement à l'intérieur du logement 6 en même temps que le bouchon 3 et prenant appui sur le bouchon 3 lors de son extraction et de son éjection. La face 15a de l'organe pousseur 15 opposée à sa face 15b d'appui sur le bouchon 3 est apte à coopérer avec les interrupteurs pour commander le fonctionnement du moteur électrique 5, comme on l'expliquera plus en détail plus loin.

L'organe pousseur 15 est traversé axialement par la vrille 4 par un passage hélicoïdal 16 complémentaire à la forme hélicoïdale de la vrille 4, de sorte que cette dernière se visse dans ce passage 16 et que la rotation de cette vrille 4 déplace l'organe poussoir 15.

Les figures 2 et 3 montrent que le déplacement de l'organe pousseur 15 est guidé par des nervures 17 agencées sur la face latérale interne du logement cylindrique 6. Ces nervures 17 sont engagées dans des encoches 18 pratiquées sur la périphérie de l'organe pousseur 15.

Les figures montrent en outre que le logement cylindrique 6 est prolongé vers l'extérieur par une jupe 19 de section plus large que celle du logement 6 qui est destinée à venir coiffer le goulot 1 de la bouteille 2. La figure 2 montre qu'une bague élastique 20 est montée à l'intérieur de la jupe 19, à proximité de l'entrée 6a du logement 6. Cette bague 20 est apte à venir en contact avec le goulot 1 de la bouteille 2. Cette bague 20 coopère avec deux interrupteurs 11, 12 de commande du fonctionnement du moteur électrique 5, comme on l'expliquera plus en détail plus loin.

Par ailleurs, l'organe pousseur 15 coopère avec un interrupteur pour commander l'arrêt du moteur électrique 5 en fin de phase d'extraction du bouchon, lorsque l'organe pousseur 15 est situé en fin de course (voir figure 9) à l'opposé de l'entrée 6a du logement cylindrique 6.

La coopération entre l'organe pousseur 15 et les interrupteurs s'effectue au moyen de tiges ou analogues, telles que désignée par 22 sur la figure 4, faisant légèrement saillie à l'intérieur du logement 6 pour être sollicitée par l'organe pousseur 15.

Les figures 7 et 8 montrent notamment le déplacement du moteur électrique 5 est guidé par des nervures telles que 21 réalisées sur la face interne du compartiment 7. Ces nervures 21 sont conductrices et alimentent électriquement le moteur électrique 5.

On va maintenant expliquer le fonctionnement du tire-bouchon automatique que l'on vient de décrire.

Au départ (voir figure 4) le moteur 5 est en butée sur la paroi 8 du compartiment 7 et l'organe pousseur 15 est à l'entrée du logement 6.

Pour extraire le bouchon 3 de la bouteille, l'utilisateur engage la jupe 19 sur le goulot 1 de la bouteille. Le goulot de la bouteille prend appui sur la bague 20 (voir figure 2) ce qui ferme l'interrupteur 11 et ouvre l'interrupteur 12. La vrille 4 tourne dans le sens du vissage et se visse dans le bouchon 3 (voir figure 6). En même temps le moteur 5 se déplace vers le logement 6 en étant guidé par les nervures telles que 21. En fin de course, le moteur 5 bute contre la butée 10 (voir figure 7). Dans cette position, la vrille 4 continue de tourner mais le moteur 5 ne peut plus se déplacer. La vrille 4 en tournant, extrait le bouchon 3 de la bouteille (voir figure 8) et le bouchon ainsi que l'organe pousseur 15 en appui sur ce dernier, s'engagent dans le logement 6.

En fin de course (voir figure 9) l'organe pousseur 15 vient buter contre l'extrémité du moteur 5 après avoir déclenché l'interrupteur 13 qui coupe l'alimentation électrique du moteur.

L'utilisateur peut alors dégager l'appareil du goulot de la bouteille, ce qui a pour effet de faire revenir en position inactive la bague 20 et de mettre l'interrupteur 12 en position de fermeture. Le moteur tourne alors en sens inverse et la vrille 4 se dévisse par rapport au bouchon 3 (voir figure 10). Le moteur 5 remonte jusqu'en butée 8. La rotation se poursuit et le moteur ne pouvant se déplacer, la vrille 4 en tournant pousse l'organe pousseur 15 vers le bas (voir figure 11) ce qui provoque l'éjection du bouchon (voir figure 12). Lors de son déplacement l'organe pousseur 15 actionne l'interrupteur 14 qui coupe l'alimentation électrique du moteur 5.

### REFERENCES

- 1.: Goulot
- 2.: Bouteille
- 3.: Bouchon
- 4.: Vrille
- 5.: Moteur électrique
- 6.: Logement cylindrique
- 7.: Compartiment
- 8.: Butée
- 9.: Face
- 10.: Seconde butée
- 11,12,13,14.: Interrupteurs
- 15.: Organe rigide
- 15a.: Face
- 15b.: Face
- 16.: Passage hélicoïdal
- 17.: Nervures
- 18.: Encoches
- 19.: Jupe
- 20.: Bague élastique
- 21.: Nervures
- 22.: Tiges

## Revendications

1. Tire-bouchon automatique destiné à être placé sur le goulot (1) d'une bouteille et adapté pour effectuer automatiquement l'extraction du bouchon (3) par vissage dans ce dernier, d'une vrille (4) entraînée en rotation par un moteur électrique (5), et l'éjection dudit bouchon (3) par dévissage de la vrille (4) par rapport à ce bouchon, ledit tire-bouchon comprenant ladite vrille (4), ledit moteur électrique (5), un logement cylindrique (6) ouvert sur sa face destinée à être placée sur le goulot (1) de la bouteille, dans lequel peut s'engager la vrille (4), ce logement cylindrique (6) étant apte à recevoir le bouchon (3) lors de son extraction, le moteur électrique (5) étant monté dans un compartiment (7) extérieur audit logement cylindrique (6), de telle sorte que la vrille (4) portée par ce moteur (5) soit située dans l'axe dudit logement cylindrique (6) et que le moteur (5) puisse se déplacer entre une première butée (8) constituée par une extrémité du compartiment (7) opposée à ladite face (9) destinée à être placée sur le goulot (1) de la bouteille et une seconde butée (10) constituée par l'extrémité dudit logement cylindrique (6) opposée à ladite face (9), un organe rigide formant pousseur (15) contenu dans ledit logement cylindrique (6) et mobile axialement à l'intérieur dudit logement (6) en même temps que le bouchon (3) et prenant appui sur le bouchon (3) lors de son éjection, la face (15a) dudit organe rigide formant pousseur (15) opposée à sa face (15b) d'appui sur le bouchon (3) étant apte à coopérer avec lesdits moyens de commutation pour commander le fonctionnement du moteur électrique (5), **caractérisé en ce que**
- ledit tire-bouchon comprend des moyens de commutation pour commander automatiquement la mise en route du moteur (5), sa rotation dans un sens pour extraire le bouchon (3), sa rotation dans un sens inverse pour éjecter le bouchon et l'arrêt du moteur,
- l'organe rigide formant pousseur (15) est traversé axialement par la vrille (4) par un passage hélicoïdal (16) complémentaire à la forme hélicoïdale de la vrille (4), de sorte que la rotation de cette vrille (4) déplace ledit organe rigide formant pousseur (15).

2. Tire-bouchon selon la revendication 1, **caractérisé en ce que** le logement cylindrique (6) est prolongé vers l'extérieur par une jupe (19) de section plus large que celle dudit logement cylindrique (6) qui est destinée à venir coiffer le goulot (3) de la bouteille, une bague élastique (20) étant montée à l'intérieur de cette jupe (19), à proximité de l'entrée du logement (6), cette bague (20) étant apte à venir en contact avec le goulot (3) de la bouteille, cette bague (20) coopérant avec deux interrupteurs (11, 12) de commande du fonctionnement du moteur électrique (5).

3. Tire-bouchon selon l'une des revendications 1 à 2, **caractérisé en ce que** l'organe rigide formant pousseur (15) coopère avec un interrupteur pour commander l'arrêt du moteur électrique (5) en fin de phase d'extraction du bouchon (3), lorsque l'organe rigide formant pousseur (15) est situé en fin de course à l'opposé de l'entrée (6a) du logement cylindrique (6).

4. Tire-bouchon selon la revendication 3, **caractérisé en ce que** l'organe rigide formant pousseur (15) coopère avec un autre interrupteur pour commander l'arrêt du moteur électrique (5) en fin de phase d'éjection du bouchon (3), lorsque l'organe rigide formant pousseur (15) est situé en fin de course près de l'entrée (6a) du logement cylindrique (6).

5. Tire-bouchon selon l'une des revendications 1 à 4, **caractérisé en ce que** le déplacement du moteur électrique (5) est guidé par des nervures (21) réalisées sur la face interne dudit compartiment (7), ces nervures (21) étant conductrices et alimentant électriquement le moteur électrique (5).

## Claims

1. Automatic corkscrew intended to be placed on neck (1) of a bottle and adapted for automatic extraction of cork (3) by screwing into the latter, a helix (4) rotated by an electric motor (5), and removal of aforesaid cork (3) by unscrewing helix (4) relative to this cork, aforementioned corkscrew comprising aforementioned helix (4), aforementioned electric motor (5), cylindrical housing (6) open on its side designed to be placed on neck (1) of the bottle, in which helix (4) can engage, this cylindrical housing (6) being capable of receiving cork (3) during its extraction, electric motor (5) being fitted in a compartment (7) outside said cylindrical housing (6), so that helix (4) carried by this motor (5) is situated in the axis of aforesaid cylindrical housing (6) and motor (5) can move between a first stop (8) consisting of an end of compartment (7) opposite aforementioned side (9) designed to be placed on neck (1) of the bottle and a second stop (10) consisting of aforesaid cylindrical housing (6) opposite aforementioned side (9), a rigid body forming pusher (15) contained in the aforementioned cylindrical housing (6) and axially mobile inside housing (6) at the same time as cork (3) and bearing on cork (3) when ejected, side (15a) of the aforesaid rigid body forming pusher (15) opposite its side (15b) bearing on cork (3) being capable of coacting with the aforementioned switching means to operate electric motor (5) **characterised in that**
- the aforementioned corkscrew includes switching means to automatically start motor (5), rotate it in a direction to allow extraction of cork (3), rotate it in an opposite direction in order to eject the stopper and stop the motor,
- the rigid body forming pusher (15) is crossed axially by helix (4) through a helicoidal passage (16) which complements the helicoidal shape of helix (4), so that the rotation of this helix (4) moves the aforementioned rigid body forming pusher (15).

2. Corkscrew according to claim 1, **characterised in that** cylindrical housing (6) is extended towards the outside by a skirt (19) with wider section than that of aforesaid cylindrical housing (6) which is intended to cap neck (1) of the bottle, an elastic ring (20) being fitted inside this skirt (19) next to the entrance to housing (6), this ring (20) being capable of coming into contact with neck (3) of the bottle, this ring (20) coacting with two switches (11, 12) controlling the operation of electric motor (5).

3. Corkscrew according to one of claims 1 to 2, **characterised in that** the rigid body forming pusher (15) coacts with a switch to order stopping of electric motor (5) at the end of the extraction of cork (3), when the rigid body forming pusher (15) is located at the end of travel opposite entry (6a) of cylindrical housing (6).

4. Corkscrew according to claim 3, **characterised in that** the rigid body forming pusher (15) coacts with another switch to order stopping of electric motor (5) at the end of the ejection phase of cork (3), when the rigid body forming pusher (15) is located at the end of travel close to entry (6a) of cylindrical housing (6).

5. Corkscrew according to one of claims 1 to 4, **characterised in that** the displacement of electric motor (5) is guided by ribs (21) on the inner face of aforesaid compartment (7), these ribs (21) providing guidance and electrically supplying electric motor (5).

## Patentansprüche

1. Automatischer Korkenzieher, bestimmt zum Aufsetzen auf einen Flaschenhals (1) und geeignet zum automatischen Ziehen des Korkens (3) durch Hineinschrauben einer von einem Elektromotor (5) zur Ausführung ihrer Drehbewegung angetrieben Spirale (4) und zum Abstreifen des Korkens (3) durch Herausschrauben der Spirale (4) in bezug auf den Korken, wobei der genannte Korkenzieher die Spirale (4), den Elektromotor (5) und eine zylindrische, auf der zum Aufsetzen auf den Flaschenhals (1) bestimmten Seite offene Aufnahmeöffnung (6) besitzt, in welchen die Spirale (4) einfahren kann, wobei die zylindrische Aufnahmeöffnung (6) zur Aufnahme des Korkens (3) beim Herausziehen geeignet ist, wobei der Elektromotor (5) in einem außerhalb der zylindrischen Aufnahmeöffnung (6) liegenden Abteil (7) installiert ist, so dass die mit dem Motor (5) fest verbundene Spirale (4) in der Achse der zylindrischen Aufnahmeöffnung (6) liegt und der Motor (5) sich zwischen einem ersten Anschlag (8), bestehend aus einem Ende des Abteils (7), das der zum Aufsetzen auf den Flaschenhals (1) bestimmten Seite (9) gegenüberliegt, und einem zweiten Anschlag (10) bewegen kann, der aus dem der Seite (9) gegenüberliegenden Ende der zylindrischen Aufnahmeöffnung (6) besteht, sowie einem steifen, als Abstreifer (15) dienenden, in der genannten Aufnahmeöffnung (6) befindlichen und in dieser Aufnahmeöffnung (6) gleichzeitig mit dem Korken (3) axial verschiebbaren Organ, wobei sich dieses beim Abstreifen auf dem Korken (3) auflegt und die Fläche (15a) des genannten Abstreifers (15), die der auf dem Korken (3) aufliegenden Fläche (15b) gegenüberliegt, mit den genannten Umschalteinrichtungen zusammen wirken kann, um den Betrieb des Elektromotors (5) zu steuern, **gekennzeichnet dadurch, dass**
- der Korkenzieher Umschalteinrichtungen zum automatischen Einschalten des Motors (5) besitzt, dieser zum Herausziehen des Korkens (3) in eine Richtung und zum Abstreifen und Ausschalten des Motors in die entgegengesetzte Richtung dreht,
- das steife, als Abstreifer (15) dienende Organ von der Spirale (4) durch eine spiralförmige Passage (16), die zur Form der Spirale (4) komplementär ist, axial durchquert wird, so dass eine Drehung der Spirale (4) das steife, als Abstreifer (15) dienende Organ verschiebt.

2. Korkenzieher gemäß Anspruch 1, **gekennzeichnet dadurch, dass** die zylindrische Aufnahmeöffnung (6) nach außen durch eine Schürze (19) verlängert wird, deren Querschnitt breiter ist als die zylindrische Öffnung (6) und zum Aufstülpen auf den Flaschenhals (3) bestimmt ist, wobei ein elastischer Ring (2) im Innern dieser Schürze (19) in der Nähe des Eingangs der Aufnahmeöffnung (6) montiert ist und dieser Ring (20) mit zwei Schaltern (11, 12) zur Steuerung der Funktion des Elektromotors (5) zusammenwirkt.

3. Korkenzieher gemäß einem der Ansprüche 1 bis 2, **gekennzeichnet dadurch, dass** das steife, den Abstreifer (15) bildende Organ mit einem Schalter zusammenwirkt, um den Elektromotor (5) am Ende der Extraktionsphase des Korkens (3) abzuschalten, wenn das steife, den Abstreifer (15) bildende Organ sich an der dem Eingang (6a) der zylindrischen Aufnahmeöffnung (6) gegenüberliegenden Wegbegrenzung, befindet.

4. Korkenzieher gemäß Anspruch 3, **gekennzeichnet dadurch, dass** das steife, den Abstreifer (15) bildende Organ mit einem weiteren Schalter zusammenwirkt, um den Elektromotor (5) am Ende der Abstreifphase des Korkens (3) abzuschalten, wenn das steife, den Abstreifer (15) bildende Organ sich an der dem Eingang (6a) der zylindrischen Aufnahmeöffnung (6) naheliegenden Wegbegrenzung befindet.

5. Korkenzieher gemäß einem der Ansprüche 1 bis 4, **gekennzeichnet dadurch, dass** der Elektromotor (5) bei seiner Bewegung durch Rippen (12) geführt wird, die in der Innenseite des Abteils (7) angeordnet sind, wobei diese Rippen (21) leitend sind und den Elektromotor (5) mit Strom versorgen.
